# EUROPÄISCHE PATENTSCHRIFT

(11) **EP 0 102 594 B1**
(45) Veröffentlichungstag und Bekanntmachung des Hinweises auf die Patenterteilung: **27.11.1985**
(21) Anmeldenummer: 83108396.9
(22) Anmeldetag: 26.08.1983
(51) Int. Cl.: C10G 69/06, C10G 65/08

(54) **Verfahren zur Herstellung von Olefinen**
Olefins preparation process
Procédé de préparation d'oléfines

(30) Priorität: 31.08.1982 DE 3232395
(43) Veröffentlichungstag der Anmeldung: 14.03.1984
(73) Patentinhaber: Linde Aktiengesellschaft, 65189 Wiesbaden (DE)
(72) Erfinder: Zimmermann, Heinz, Dr.-Ing., D-8000 München 70 (DE)
(74) Vertreter: Schaefer, Gerhard, Dr.

## Beschreibung

Die Erfindung betrifft ein Verfahren zur Herstellung niedermolekularer Olefine aus schweren Kohlenwasserstoffen mit einer hydrierenden Vorbehandlung und einer nachfolgenden thermischen Spaltung mindestens eines Teiles des Hydrierproduktes.

Für die Spaltung von Kohlenwasserstoffen zur Herstellung von Olefinen sind leichte Einsatzmaterialien, d.h. Kohlenwasserstoffe mit einem Siedepunkt unterhalb von 200° C, beispielsweise Naphtha, besonders geeignet. Sieführen zu hohen Spaltausbeuten und ergeben wenig unerwünschten Nebenprodukte.

Der grosse Bedarf derartiger günstiger Spalteinsätze kann zu einer Verknappung oder Preissteigerung dieser Stoffe führen. Es wird deshalb seit einiger Zeit der Versuch unternommen, Verfahren zu entwickeln, die auch die günstige Verwertung eines höher siedenden Einsatzmaterials erlauben.

Die verwerturtng höher siedender Einsätze führt grundsätzlich zu geringeren Ausbeuten an wertvollen Spaltprodukten, während gleichzeitig in zunehmendem Masse eine nur schwerverwertbare, über 200°C siedende Kohlenwasserstofffraktion anfällt. Daneben entstehen noch weitere Schwierigkeiten dadurch, dass höher siedende Einsätze zu verstärkten Koks- und Teerbildungen: in der Spaltanfage führen. Diese Produkte, die sich an den Wänden der Leitungselemente, beispielsweise Rohrleitungen und Wärmetauscher, ablagern, bedingen damit eine Verschlechterung der Wärmeübertragung und führen ausserdem zu Querschnittsverengungen. Es ist deshalb erforderlich, häufiger Entfernungen dieser Ablagerungen durchzuführen als bei einer Verwendung leichter Kohlenwasserstoffe.

Zur Lösung dieses Problems ist aus der DE-OS 21 64951 ein Verfahren bekannt, bei dem schwere Kohlenwasserstoffe vor der thermischen Spaltung katalytisch hydriert werden. Dadurch wird der Gehalt an aromatischen, insbesondere polyzyklischen aromatischen, Verbindungen, die im wesentlichen zu den unerwünschten Spaltprodukten führen, im Einstzmaterial verringert. Darüberhinaus findet auch eine Entschwefelung des Einsatzmaterials statt.

Der Erfindung liegt die Aufgabe zugrunde, ein Verfahren der eingangs genannten Artso auszugestalten, dass es unter besonders günstigen wirtschaftlichen Bedingungen betrieben werden kann und bei dem überdies die Konversion bei der polyaromatenarmen Kohlenwasserstofffraktion möglichst gering ist.

Diese Aufgabe wird erfindungsgemäss dadurch gelöst, dass die Hydrierung in zwei Stufen durchgeführt wird, wobei in der ersten Stufe der Polyaromatengehalt einer ersten, poiyaromatenreichen Kohlenwasserstofffraktion selektiv abgebaut wird, und in der zweiten Stufe eine Raffination der Kohlenwasserstoffe erfolgt, und der zweiten Stufe überdies eine zweite schwere, polyaromatenarme Kohlenwasserstofffraktion zugeführt wird.

Die erfindungsgemässe Verfahrensweise führt zu hohen Olefinausbeuten, die denen von Naphtha gleich kommt. Durch die teilweise gemeinsamen Verarbeitung einer polyaromatenreichen und einer polyaromatenarmen Kohlenwasserstofffraktion werden wesentlich bessere Produktqualitäten in den hydrierten Fraktionen erzielt. Insbesondere die erzielte Qualität des Produktanteils mit einem Siedepunkt höher als 340° C entspricht bei herkömmlichen Verfahren Produkten, für die erheblich höhere Hydrierdrücke erforderlich sind. Durch die gemeinsame Aufarbeitung einer polyaromatenreichen und einer polyaromatenarmen Kohlenwasserstofffraktion entfällt bei äusserst geringem Schwefelgehalt in den hydrierten Produktfraktionen überdies gegenüber den konventionellen Verfahren ein Hochdruckreaktor für die Entschwefelung der polyaromatenarmen Fraktion.

Die Erfindung beruht auf der Erkenntnis, dass die Raffination an zumindest teilweise gespaltenen (gecrackten) Molekülen erheblich besser erfolgt als an ungecrackten Molekülen (polyaromaten). Es wird angenommen, dass dies darauf zurückzuführen ist, dass bei der Hydrierung der polyaromatenreichen Kohlenwasserstofffraktion im wesentlichen nur die polyaromatischen Verbindungen hydriert und gecrackt werden (selektiver Abbau), nicht aber die monoaromatischen Verbindungen. Somit erfolgt in der zweiten Hydrierstufe die Aufhydrierung der Doppelbindungen und gleichzeitig eine weitergehende Entschwefelung des Einsatzes unter im Vergleich zu herkömmlichen Verfahren wesentlich erleichterten Bedingungen. Dabei wird infolge der Verdünnung der hydrierten Produktfraktion aus der ersten Stufe durch eine polyaromatenarme Fraktion überdies das thermodynamische Gleichgewicht in günstiger Weise beeinflusst.

Als besonders günstig hat es sich erwiesen, den Abbau des Polyaromatengehaltes in der ersten Stufe bei Drücken von 50 bis 150 bar, vorzugsweise 70 bis 120 bar und bei Temperaturen von 350 bis 420° C, vorzugsweise 380 bis 400° C, und die Raffination in der zweiten Stufe bei Drücken von 50 bis 150 bar, vorzugsweise 40 bis 120 bar, und bei Temperaturen von 300 bis 420° C, vorzugsweise 330 bis 350° C, durchzuführen. Die unter diesen milden Bedingungen erzielte Produktqualität entspricht bei dem herkömmlichen Verfahren Produkten, für die beispielsweise ein um 50 bar höherer Hydrierdruck notwendig ist. Vorteilhaft beträgt dabei die Raumgeschwindigkeit in der ersten Stufe 0,5 bis 4 h-¹, vorzugsweise 1 bis 2 h⁻¹, und in der zweiten Stufe 1 bis 6 h⁻¹, vorzugsweise 2 bis 4 h⁻¹.

In einer besonders vorteilhaften Ausgestaltung der erfindungsgemässen Verfahrens werden als polyaromatenreiche Kohlenwasserstofffraktion Vakuumgasöl und als polyaromatenarme Kohlenwasserstofffraktion atmosphärisches Gasöl eingesetzt.

Die nachfolgend angeführten Beispiels zeigen, wie mit Hilfe des erfindungsgemässen Verfahrens eine im Vergleich zu einem Verfahren, bei dem eine polyaromatenreiche und eine polyaromatenarme Kohlenwasserstofffraktion getrennt voneinander jeweils einer Hydrierung unterworfen werden (in Folgendem kurz _{"}getrennte Behandlung"), wesentlich verbesserte Produktqualität erzielt wird.

Bei allen Beispielen wurden als polyaromatenreiche Kohlenwasserstofffraktion Vakuumgasöl (VGO) und als polyaromatenarme Kohlenwasserstofffraktion atmosphärisches Gasöl (AGO) mit den Eigenschaften gemäss Tabelle 1 eingesetzt.

Die Hydrierbediungungen bei der AGO/VGO- Hydrierung waren wie folgt:

Der chemische Wasserstoffverbrauch ist in Tabelle 3 zusammengestellt.

Wie der Tabelle zu entnehmen ist, war der Wasserstoffverbrauch bei dem erfindungsgemässen Verfahren beträchtlich grösser, was auf eine weitergehende Hydrierung schliessen lässt.

In Tabelle 4 sind die Produktausbeuten der ersten und zweiten Stufe bei der erfindungsgemässen, gemeinsamen AGO+VGO-Hydrierung und die Produktverteilungen bei der getrennten AGO-und VGO-Aufarbeitung zusammengefasst.

Die Ausbeuten an Produktfraktionen sind dabei in Gew% bezogen auf Einsatz angegeben.
Tabelle 4 →

Auch hier ergibt sich aus dem Vergleich der beiden Verfahren, dass das erfindungsgemässe Verfahren günstiger ist, insbesondere verbesserte Produktionsbeuten ermöglicht.

Die Abbauraten der Heterokomponenten bzw. typischen Kennzahlen (S, N-Basen, Polyaromaten, Bromzahl) (in Rel%) sind in Tabelle 5 zusammengefasst. Hier wurden die Einsätze (AGO bzw. VGO) mit den entsprechenden Produktfraktionen verglichen. Tabelle 5

Zusammenfassend lässt sich sagen, dass die erfindungsgemäss zweistufige, gemeinsame Hydrierung von AGO und VGO bezüglich der erzielbarer Abbauraten gegenüber der einstufigen, getrennten Fahrweise sehr grosse Vorteile zeigt. So werden zweistufig beim VGO-Schnitt 99,36%

Schwefelverbindungen, 99,8% N-Baseri-Abbau, 86,18% Polyaromaten- und 88,2% Bromzahlabbau erzielt. Diese erzielten Werte sind für eine 100 bar Hydrierung hervorragend und übertreffen die Werte der einstufigen,, getrennten Hydrierbehandlung bei weitem. Beï AGO sind die erzielbaren Unterschiede geringer, da die Raffination dieses Schnittes wesentlich leichter erfolgt.

Schliesslich wurden noch Vergleichsversuche durchgeführt, bei denen VGO einer zweistufigen Hydrierung unterzogen wurde, und zwar zuerst einer Raffination und anschliessend einem Polyaromatenabbau.

Diese Versuche wurden bei zwei verschiedenen Drücken, nämlich 100 und 160 bar, unter sonst gleichen Bedingungen durchgeführt. Dabei ergab sich ein Gesamtverbrauch an chemischem Wasserstoff bei 100 bar von 168 NI/kg Einsatz und bei 160 bar von 204 NI/kg Einsatz.

Wie aus diesen Werten hervorgeht, wird mit dem erfindungsgemässen Verfahren eine Hydrierausbeute bei 100 bar erreicht, die einem Hydrierprodukt entspricht,, das bei einem über 50 bar höheren Druck erreicht wird.

## Patentansprüche

1. Verfahren zur Herstellung niedermolekularer Olefine aus schweren Kohlenwasserstoffen mit einer hydrierenden Vorbehandlung und einer nachfolgenden thermischen Spaltung mindestens eines Teils des Hydrierproduktes, dadurch gekennzeichnet, dass die Hydrierung in zwei Stufen durchgeführt wird, wobei in der ersten Stufe der Polyaromatengehalt einer ersten, polyaromatenreichen Kohlenwasserstofffraktion selektiv abgebaut wird, und in der zweiten Stufe eine Raffination der Kohlenwasserstoffe erfolgt und der zweiten Stufe überdies eine zweite schwere, polyaromatenarme Kohlenwasserstofffraktion zugeführt wird.

2. Verfahren nach Anspruch 1, dadurch gekennzeichnet, dass der Abbau des Pofyaromatengehaltes in der ersten Stufe bei Drücken von 50 bis 150 bar, vorzugsweise 70 bis 120 bar, und bei Temperaturen von 350 bis 420° C, vorzugsweise 380 bis 400° C, und die Raffination in der zweiten Stufe bei Drücken von 50 bis 150 bar, vorzugsweise 40 bis 120 bar, und bei Temperaturen von 300 bis 420° C, vorzugsweise 330 bis 350° C, durchgeführt wird.

3. Verfahren nach Anspruch 1 oder 2, dadurch gekennzeichnet, dass die Raumgeschwindigkeit in der ersten Stufe 0,5 bis 4 h-¹, vorzugsweise 1 bis 2 h-¹, und in der zweiten Stufe 1 bis 6 h-¹, vorzugsweise 2 bis 4 h⁻¹, beträgt.

4. Verfahren nach einem der Ansprüche 1 bis 3, dadurch gekennzeichnet, dass als polyaromatenreiche Kohlenwasserstofffraktion Vakuumgasöl und als polyaromatenarme Kohlenwasserstofffraktion atmosphärisches Gasöl eingesetzt wird.

## Claims

1. A process for the production of low-molecular weight olefines from heavy hydrocarbons by a hydrogenating pre-treatment and a subsequent thermal splitting of at least one component of the hydrogenation product, characterized in that the hydrogenation is carried out in two stages, wherein in the first stage, the polyaromatic content of a first hydrocarbon fraction which is high in polyaromatics is selectively decomposed, and in the second stage refining of the hydrocarbons takes place, a second heavy hydrocarbon fraction which is low in polyaromatics being moreover supplied to the second stage.

2. A process as claimed in Claim 1, characterized in that the decomposition of the polyaromatic content is effected in the first stage at pressures of 50 to 150 bar, preferably 70 to 120 bar, and attemperatures of 350 to 420° C, preferably 380 to 400° C, and refining is carried out in the second stage at pressures of 50 to 150 bar, preferably 40 to 120 bar, and at temperatures of 300 to 420° C, preferably 330 to 350° C.

3. A process as claimed in Claim 1 or Claim 2, characterized in that, in the first stage, the volumetric velocity is 0.5 to 4 h⁻¹, preferably 1 to 2 h-¹, and in the second stage it is 1 to 6 h⁻¹, preferably 2 to 4 ₕ-₁.

4. A process as claimed in one of Claims 1 to 3, characterized in that vacuum gas oil is used as the hydrocarbon fraction which is high in polyaromatics and atmospheric gas oil is used as the hydrocarbon fraction which is low in polyaromatics.

## Revendications

1. Procédé pour la préparation d'oléfines à bas poids moléculaire à partir d'hydrocarbures lourds avec un traitement préliminaire d'hydrogénation et une dissociation thermique ultérieure d'une partie au moins du produit de l'hydrogénation, caractérisé en ce que l'hydrogénation est effectuée en deux étapes, dans la première étape consistant à dissocier sélectivement la teneur en polyaromates d'une première fraction d'hydrocarbures riches en polyaromates, et la deuxième étape, consistant à soumettre les hydrocarbures à un raffinage, cependant qu'on introduit en outre, dans la deuxième étape, une deuxième fraction lourde d'hydrocarbures pauvre en polyaromates.

2. Procédé selon la revendication 1, caractérisé en ce que la dissociation de la matière contenant des polyaromates est effectuée dans la première étape à des pressions de 50 à 150 bar, de préférence 70 à 120 bar et à des températures de 350 à 420° C, de préférence 380 à 400° C, et le raffinage dans la deuxième étape, à des pressions de 50 à 150 bar, de préférence 40 à 120 bar et à des températures de 300 à 420° C, de préférence 330 à 350° C.

3. Procédé selon l'une des revendications 1 ou 2, caractérisé en ce que la vitesse spatiale dans la première étape est de 0,5 à 4 h⁻¹, de préférence 1 à 2 h-¹, et dans la deuxième étape, de 1 à 6 h⁻¹, de préférence 2 à 4 h-¹.

4. Procédé selon l'une des revendications 1 à 3, caractérisé en ce que l'on introduit, comme fraction d'hydrocarbures riches en polyaromates, du gasoil obtenu par distillation dans le vide et, comme fraction d'hydrocarbures pauvres en polyaromates, du gasoil dit atmosphérique.
